# EUROPÄISCHE PATENTSCHRIFT

(11) **EP 1 911 889 B1**
(45) Veröffentlichungstag und Bekanntmachung des Hinweises auf die Patenterteilung: **18.05.2011**
(21) Anmeldenummer: 07018661.4
(22) Anmeldetag: 22.09.2007
(51) Int. Cl.: E02F 3/76, E02F 9/08, E01D 15/127

(54) **Fahrzeug mit einer bugseitig angeordeten Stütz- und Räumanlage**
Vehicle with a support and clearing device fitted on the bow side
Véhicule doté d'une installation de rangement et d'appui côté avant

(30) Priorität: 12.10.2006 DE 102006048743
(43) Veröffentlichungstag der Anmeldung: 16.04.2008
(73) Patentinhaber: Rheinmetall Landsysteme GmbH, 24107 Kiel (DE)
(72) Erfinder: Wintjen, Jan, 24229 Schwedeneck (DE)
(74) Vertreter: Dietrich, Barbara

(56) Entgegenhaltungen:
- EP-A- 0 244 125
- DE-A1- 2 501 461
- DE-U1- 8 101 439
- US-A- 2 624 132
- US-A- 4 796 366

## Beschreibung

Die Erfindung betrifft ein Fahrzeug mit einer bugseltig angeordneten Stütz- und Räumanlage mit den im Oberbegriff des Anspruchs 1 angegebenen Merkmalen.

Derartige Fahrzeuge, bei denen es sich z.B. um Brückenlegerfahrzeuge, Bergefahrzeuge, Raupen, Bagger und dgl. handelt, sind an sich bekannt und finden Im zivilen als auch militärischen Bereich Ihren Einsatz. Dabei besteht die Stütz- und Räumanlage aus einem Stütz- und Räumschild, welches mit dem Jeweils ersten Ende mindestens zweier parallel zueinander angeordneter Auslegerarme verbunden ist. Die jeweils zweiten Enden der Auslegerarme sind um Lagerachsen von im Bugbereich des Fahrzeuges angeordneten Lagern schwenkbar, so dass das gesamte Schild gegenüber dem jewelligen Fahrzeug senk- und hebbar ist.

Bekanntlich stellt die Standsicherheit beispielsweise beim Verlegen einer mobile Brücke etc. ein großes Problem dar. Insbesondere bei einem Geräteaufbau, der über die Kontur des Fahrzeuges weit hinausragt (beispielsweise wenn Brückenteile von dem Verlegearm eines Brückenverlegefahrzeuges verlegt werden), ist ein sicherer Stand des Fahrzeuges nur gewährleistet, wenn zusätzliche Stützeinrichtungen verwendet werden.

Die DE 26 01 461 A1 betrifft ein Bugschild für Fahrzeuge, das als Raum- oder Stützschild verwendbar ist. Zwischen Schild und Schwenkachse des Schildes ist eine längenverstellbare Einrichtung eingebunden, die nach Art eines Teleskops ausgebildet ist und eine Kolben-Zylinder-Einheit umfasst. Dabei wird das mit dem Schild verbundene erste Armsegment, das einen geringeren Durchmesser als das am Fahrzeug befestigte zweite Segment ausweist, innerhalb des zweiten Segmentes verschoben. Der Kolben-Zylinder-Antrieb greift mit seinem einen Ende am Schildträger an. Das andere Ende wird seinerseits fahrzeugseitig im Anlenkarm abgestützt.

Mit der DE B1 01 439 U1 wird eine Stützvorrichtung für Panzerfahrzeuge beschrieben, bestehend aus einer sich über die Fahrzeugbreite erstreckenden Stützplatte, die über Stellzylinder auf dem Untergrund aufsetzbar Ist. Als nachtellig wird angesehen, dass es Schwierigkeiten bereitet, sich mit derartigen Anordnungen an unebene Bodengegebenheiten anzupassen sowie eine gute Transportmöglichkeit zu gewährleisten. Daher wird vorgeschlagen, dass die Steilzylinder über eine fahrzeugfeste horizontale Schwenkachse als Schwenkarme ausgebildet und über einen im Abstand von der Schwenkachse angreifenden zusätzlichen Steilzylinder verschwenkbar sind. Dadurch wird eine individuelle Verstellung auf beiden Seiten geschaffen. Die Stellzylinder sind zum Schutz gegen Verletzungen im praktischen Einsatz von teleskopartigen Schutzrohren umgeben.

Die EP 0 244 125 A1 beschäftigt sich Ihrerseits mit der Anbindung eines Räum- bzw. Planierschildes an ein gepanzertes Fahrzeug. Ein oberer Lenker umfasst zwei scharnierartig verbundene Arme, die an dem Schild und an dem gepanzerten Fahrzeug angelenkt sind. Die Arme sind In einer von zwei oder mehreren Stellungen relativ zueinander verriegelbar, um einen Lenker mit unterschiedlichen Längen zu bilden. Alternativ ist der obere Lenker teleskopisch ausgebildet, wobei ein im Durchmesser kleinerer Bestandteil des Lenkers im Durchmesser größeren Bestandteil verschoben wird.

Aus der US 4.796,366 A ist ein Räumschild mit teleskopartig verschiebbarer Einrichtung zum Verstellen des Schildes bekannt.

Der Erfindung liegt die Aufgabe zugrunde, ein Fahrzeug der eingangs erwähnten Art anzugeben, welches eine welt vor dem Fahrzeugbug anordbare Abstützung erlaubt, ohne dass aufwendige zusätzliche Abstützeinrichtungen erforderlich sind und ohne dass die Sichtverhältnisse des Fahrers des Fahrzeuges bei Fahrt beeinträchtigt werden.

Diese Aufgabe wird erfindungsgemäß durch die Merkmale des Anspruchs 1 gelöst, Weitere, besonders vorteilhafte Ausgestaltungen der Erfindung offenbaren die Unteransprüche.

Die Erfindung beruht im Wesentlichen auf dem Gedanken, die Auslegerarme der Stütz- und Räumanlage teleskopierbar auszubilden. Hierzu bestehen die Auslegerarme jeweils aus mindestens zwei sich in Längsrichtung der Arme erstreckende Armsegmente, wobei mindestens das erste der beiden Armsegmente als Hohlzylinder ausgebildet ist und der Außendurchmesser des jeweils zweiten Armsegmentes derart gewählt ist, dass es mindestens teilweise in das erste Armsegment eingeschoben oder aus diesem herausgezogen werden kann.

Durch eine derartige teleskopartige Ausgestaltung der Auslegerarme ist es einerseits möglich, die Stütz- und Räumanlage kompakt vor dem Bug des Fahrzeuges bei Fahrt zu positionieren, so dass die Sichtverhältnisse für den Fahrer des Fahrzeuges nicht beeinträchtigt werden. Andererseits wird die Standsicherheit des Gesamtsystems beispielsweise während eines Verlegevorganges durch Herausschieben des zweiten Armsegmentes aus dem ersten Armsegment auch dann gewährleistet, wenn beispielsweise schwere und/oder lange Brückenteile verlegt werden.

Bei einer vorteilhaften Ausführungsform der Erfindung ist vorgesehen, dass das erste Armsegment mit seinem dem zweiten Armsegment abgewandten Ende an dem Stütz- und Räumschild befestigt ist. Dabei befindet sich zum teleskopartigen Verschieben der beiden Armsegmente in dem jeweils ersten Armsegment ein erster Hydraulikzylinder.

Vorzugsweise kann zum Verschwenken der Auslegerarme um die Lagerachsen zwei zweite Hydraulikzylinder vorgesehen sein, die einerseits jeweils gelenkig mit dem bugseitigen Ende des Fahrzeuges und andererseits gelenkig mit dem (teleskopierbaren) ersten Armsegment des entsprechenden Auslegerarmes verbunden sind.

Weitere Einzelheiten und Vorteile der Erfindung ergeben sich aus den folgenden anhand von Figuren erläuterten Ausführungsbeispielen. Es zeigen:
- Fig. 1: eine Seitenansicht des bugseitigen Bereiches eines Fahrzeuges mit Stütz- und Räumanlage, bei dem sich die Stütz- und Räumanlage in Transportposition befindet;
- Fig. 2: eine perspektivische Ansicht des in Fig.1 dargestellten Fahrzeuges schräg von vorne;
- Fig. 3 und 4: den Fig. 1 und 2 entsprechende Ansichten, bei denen sich die Stütz- und Räumanlage in Räumposition befindet sowie
- Fig. 5 und 6: den Fig.1 und 2 entsprechende Ansichten, bei denen sich die Stütz- und Räumanlage in Stützposition befindet.

In den Fig. 1 bis 6 ist mit 1 ein Fahrzeug (beispielsweise ein Brückenlegepanzer) bezeichnet, das eine Stütz- und Räumanlage 2 aufweist. Die Stütz- und Räumanlage 2 umfasst ein Stütz- und Räumschild 3, welches mit dem jeweiligen ersten Ende 4 zweier parallel zueinander angeordneter Auslegerarme 5 verbunden ist. Das zweite Ende 6 des jeweiligen Auslegerarmes 5 ist um eine Lagerachse 7 von im Bugbereich des Fahrzeuges 1 angeordneten Lagern 8 schwenkbar.

Erfindungsgemäß ist vorgesehen, dass die beiden Auslegerarme 5 sich jeweils aus mindestens zwei in Richtung der Längsachse 9 der Arme 5 erstreckende Armsegmente 10, 11 zusammensetzen (Fig. 5), wobei mindestens das erste Armsegment 10 mindestens teilweise als Hohlzylinder ausgebildet ist und der Außendurchmesser des jeweils zweiten Armsegmentes 11 derart gewählt ist, dass das zweite Armsegment 11 in das erste Armsegment 10 ein- oder aus diesem herausschiebbar ist. Dabei ist das teleskopierbare erste Armsegment 10 mit seinem dem zweiten Armsegment 11 abgewandten Ende an dem Schild 3 und das zweite Armsegment 11 mit seinem dem ersten Armsegment 10 abgewandten Ende mit dem Fahrzeug 1 verbunden.

Zum teleskopartigen Verschieben der beiden Armsegmente 10, 11 der Auslegerarme 5 ist in dem jeweils ersten Armsegment 10 ein erster Hydraulikzylinder 12 angeordnet (in Fig. 5 durch eine gestrichelte Linie angedeutet).

Zum Verschwenken der Auslegerarme 5 - und damit auch des Schildes 3 - um die Lagerachsen 7 sind zwei zweite Hydraulikzylinder 13 vorgesehen, die einerseits gelenkig mit dem bugseitigen Ende des Fahrzeuges 1 und andererseits gelenkig mit dem (teleskopierbaren) ersten Armsegment 10 des entsprechenden Auslegerarmes 5 verbunden sind.

Bei der in den Fig. 1 und 2 dargestellten Transportposition der Stütz- und Räumanlage 2 des Fahrzeuges 1 befinden sich die ersten und zweiten Hydraulikzylinder 12 und 13 in ihren jeweiligen Ruhepositionen (d.h. die Kolben der Hydraulikzylinder 12 und 13 befinden sich in ihren eingeschobenen Stellungen). Dabei ist der Abstand zwischen dem Schild 3 und dem Erdboden so groß, dass die Geländegängigkeit des Fahrzeuges nicht beeinträchtigt wird.

Sollen Räumarbeiten durchgeführt werden, so werden nur die zweiten Hydraulikzylinder 13 in Endpositionen verfahren, derart, dass das Schild 3 eine Höhe zum Erdboden aufweist, bei der Erdräumarbeiten mit dem Schild 3 ausgeführt werden können (Fig. 3 und 4).

In der Stützposition, beispielsweise beim Verlegen von Brückenteilen, werden die ersten Hydraulikzylinder 12 zunächst in ihre Endpositionen verfahren, und anschließend werden die zweiten Hydraulikzylinder 13 so lange ausgefahren bis das Fahrzeug "aufbockt" (Fig. 5 und 6).

Die Erfindung ist selbstverständlich nicht auf das vorstehend beschriebene Ausführungsbeispiel beschränkt. So können zum teleskopierbaren Verschieben der Armsegmente 10 und 11 sowie zum Verschwenken der Auslegerarme 5 um die Lagerachsen 7 statt Hydraulikzylinder beispielsweise auch elektrische Stellantriebe verwendet werden.

### Bezugszeichenliste

- 1: Fahrzeug
- 2: Stütz- und Räumanlage
- 3: Stütz- und Räumschild, Schild
- 4: erste Ende
- 5: Auslegerarm, Arm
- 6: zweite Ende
- 7: Lagerachse
- 8: Lager
- 9: Längsachse
- 10: (erste) Armsegment
- **11**: zweite Armsegment
- 12: erste Hydraulikzylinder
- 13: zweite Hydraulikzylinder

## Patentansprüche

1. Fahrzeug (1) mit einer bugseltlg angeordneten Stütz- und Räumanlage (2), die ein Stütz- und Räumschild (3) umfasst, welches mit dem jeweils ersten Ende (4) mindestens zweier parallel zueinander angeordneter Auslegerarme (5) verbunden ist, deren Jeweils zweites Ende (6) um Lagerachsen (7) von im Bugbereich des Fahrzeuges (1) angeordneten Lagern (B) schwenkbar ist, wobei
- die Auslegerarme (5) sich jeweils aus mindestens zwei in Richtung der Längsachse (9) der Auslegerarme (5) erstreckenden Armsegmenten (10, 11) zusammensetzen,
- **dadurch gekennzeichnet, dass** das teleskopierbare erste Armsegment (10) mit seinem dem zweiten Armsegment (11) abgewandten Ende an dem Schild (3) und das zweite Armsegment (11) mit seinem dem ersten Armsegment (10) abgewandten Ende mit dem Fahrzeug (1) verbunden ist,
- mindestens das erste Armsegment (10) mindestens in einem Teilbereich als Hohlzylinder ausgebildet ist,
- der Außendurchmesser des jeweils zweiten Armsegmentes (11) derart gewählt Ist, dass dieser teleskopartig in das erste Armsegment (10) ein- oder aus diesem herausschlebbar ist und
- zum Verschwenken der Auslegerarme (5) um die Lagerachsen (7) zwei Hydraulikzylinder (13) oder elektrische Stellantriebe vorgesehen sind, die einerseits gelenkig mit dem bugseitigen Ende des Fahrzeuges (1) und andererseits gelenkig mit dem teleskopierbaren ersten Armsegment (10) des entsprechenden Auslegerarmes (5) verbunden sind.

2. Fahrzeug nach Anspruch 1, **dadurch gekennzeichnet, dass** zum teleskopartigen Verschieben der beiden Armsegmente (10, 11) der Auslegerarme (5) in dem jeweils ersten Armsegment (10) ein weiterer Hydraulikzylinder (12) oder elektrische Stellantriebe angeordnet ist.

3. Fahrzeug nach Anspruch 1 oder 2, **dadurch gekennzeichnet, dass** wenn Räumarbeiten durchgeführt werden, nur die gelenkig mit dem teleskopierbaren ersten Armsegment (10) des entsprechenden Auslegerarmes (5) verbundenen Hydraulikzylinder (13) oder elektrische Stellantriebe in Endpositionen verfahren werden, derart, dass das Schild (3) eine Höhe zum Erdboden aufweist, bei der Erdräumarbeiten mit dem Schild (3) ausgeführt werden können.

4. Fahrzeug nach einem der Ansprüche 1 bis 3, **dadurch gekennzeichnet, dass** In der Stützposition, beispielsweise beim Verlegen von Brückenteilen, die in dem jeweils ersten Armsegment (10) angeordneten Hydraulikzylinder (12) oder elektrische Stellantriebe zunächst in Ihre Endpositionen verfahren und anschließend die gelenkig mit dem teleskopierbaren ersten Armsegment (10) des entsprechenden Auslegerarmes (5) verbundenen Hydraulikzylinder (13) oder elektrische Stellantriebe so lange ausgefahren werden, bis das Fahrzeug "aufbockt".

## Claims

1. Vehicle (1) with a support and clearing system (2) which is arranged on the front side and comprises a support and clearing shield (3) which is connected to the respective first ends (4) of at least two extension arms (5) which are arranged parallel to one another and the respective second ends (6) of which can be pivoted about bearing axes (7) of bearings (8) arranged in the front region of the vehicle (1), wherein
- the extension arms (5) are each composed of at least two arm segments (10, 11) extending in the direction of the longitudinal axis (9) of the extension arms (5),
- **characterized in that** the telescopic first arm segment (10) is connected at the end thereof which faces away from the second arm segment (11) to the shield (3), and the second arm segment (11) is connected at the end thereof which faces away from the first arm segment (10) to the vehicle (1),
- at least the first arm segment (10) is designed at least in a subregion as a hollow cylinder,
- the external diameter of the second arm segment (11) in each case is selected in such a manner that the latter can be slid telescopically into or out from the first arm segment (10), and
- in order to pivot the extension arms (5) about the bearing axes (7), two hydraulic cylinders (13) or electric actuators are provided, which are connected in an articulated manner on one side to the front end of the vehicle (1) and in an articulated manner on the other side to the telescopic first arm segment (10) of the corresponding extension arm (5).

2. Vehicle according to Claim 1, **characterized in that** a further hydraulic cylinder (12) is or electric actuators are arranged in the first arm segment (10) in each case for the telescopic displacement of the two arm segments (10, 11) of the extension arms (5).

3. Vehicle according to Claim 1 or 2, **characterized in that**, when clearing work is carried out, only the hydraulic cylinders (13) or electric actuators, which are connected in an articulated manner to the telescopic first arm segment (10) of the corresponding extension arm (5), are moved into end positions in such a manner that the shield (3) is at a height from the ground at which earth clearing work can be carried out with the shield (3).

4. Vehicle according to one of Claims 1 to 3, **characterized in that**, in the support position, for example when laying bridge parts, the hydraulic cylinders (12) or electric actuators arranged in the first arm segment (10) in each case are first of all moved into the end positions thereof and subsequently the hydraulic cylinders (13) or electric actuators which are connected in an articulated manner to the telescopic first arm segment (10) of the corresponding extension arm (5) are extended until the vehicle is "jacked up".

## Revendications

1. Véhicule (1) comprenant une installation d'appui et de dégagement (2) disposée du côté avant, qui comprend un panneau d'appui et de dégagement (3) qui est connecté à la première extrémité respective (4) d'au moins deux bras de potence (5) disposés parallèlement l'un à l'autre, dont la deuxième extrémité (6) respective peut pivoter autour d'axes de palier (7) de paliers (8) disposés dans la région avant du véhicule (1),
- les bras de potence (5) se composant à chaque fois d'au moins deux segments de bras (10, 11) s'étendant dans la direction de l'axe longitudinal (9) des bras de potence (5), **caractérisé en ce que**
- le premier segment de bras télescopique (10) est connecté par son extrémité opposée au deuxième segment de bras (11) au panneau (3) et le deuxième segment de bras (11) est connecté par son extrémité opposée au premier segment de bras (10) au véhicule (1),
- au moins le premier segment de bras (10) est réalisé au moins dans une région partielle sous forme de cylindre creux,
- le diamètre extérieur du deuxième segment de bras (11) respectif est sélectionné de telle sorte que celui-ci puisse être enfoncé ou ressorti de manière télescopique dans ou hors du premier segment de bras (10), et
- pour faire pivoter les bras de potence (5) autour des axes de palier (7), deux cylindres hydrauliques (13) ou des entraînements de commande électriques sont prévus, lesquels sont connectés d'une part de manière articulée à l'extrémité du véhicule (1) du côté avant, et d'autre part de manière articulée au premier segment de bras (10) télescopique du bras de potence correspondant (5).

2. Véhicule selon la revendication 1, **caractérisé en ce que** pour le déplacement télescopique des deux segments de bras (10, 11) des bras de potence (5) dans le premier segment de bras respectif (10), on prévoit un cylindre hydraulique supplémentaire (12) ou des entraînements de commande électriques.

3. Véhicule selon la revendication 1 ou 2, **caractérisé en ce que** lorsque des travaux de dégagement sont effectués, seuls les cylindres hydrauliques (13) ou les entrainements de commande électriques connectés de manière articulée au premier segment de bras télescopique (10) du bras de potence correspondant (5) sont déplacés dans des position de fin de course, de telle sorte que le panneau (3) présente une hauteur par rapport au sol à laquelle des travaux de déblaiement peuvent être effectués avec le panneau (3).

4. Véhicule selon l'une quelconque des revendications 1 à 3, **caractérisé en ce que** dans la position d'appui, par exemple lors de la pose de parties de pont, les cylindres hydrauliques (12) ou les entrainements de commande électriques disposés dans le premier segment de bras respectif (10) sont d'abord déplacés dans leur position de fin de course et ensuite les cylindres hydrauliques (13) ou les entraînements de commande électriques connectés de manière articulée au premier segment de bras télescopique (10) du bras de potence correspondant (5) sont sortis jusqu'à ce que le véhicule soit "sur béquille".
